# FASCICULE DE BREVET EUROPEEN

(11) **EP 1 746 144 B1**
(45) Date de publication et mention de la délivrance du brevet: **05.11.2008**
(21) Numéro de dépôt: 06291025.2
(22) Date de dépôt: 22.06.2006
(51) Int. Cl.: C10G 65/02, C10G 45/02

(54) **Nouveau procédé de désulfuration d'essences oléfiniques permettant de limiter la teneur en mercaptans**
Neues Verfahren zur Entschwefelung eines olefinischen Benzins zur Begrenzung von Mercaptan.
New process for olefinic gasoline desulfurisation which limits mercaptan content

(30) Priorité: 18.07.2005 FR 0507685
(43) Date de publication de la demande: 24.01.2007
(73) Titulaire: Institut Français du Pétrole, 92852 Rueil Malmaison Cédex (FR)
(72) Inventeur: Picard, Florent, 69360 Communay (FR); Bouchy, Christophe, 69007 Lyon (FR); Marchal, Nathalie, 69230 Saint-Genis-Laval (FR)

(56) Documents cités:
- EP-A- 1 369 466
- US-A- 5 968 346
- US-A- 6 126 814
- US-A1- 2004 226 863

## Description

### Domaine de l'invention

La production d'essences reformulées répondant aux nouvelles normes d'environnement nécessite notamment que l'on diminue de façon beaucoup plus importante leur teneur en soufre. En effet, les normes environnementales contraignent les raffineurs à abaisser la teneur en soufre dans le pool essence à des valeurs inférieures ou au plus égales à 50 ppm en 2005, et qui devront être ramenées à 10 ppm au premier janvier 2009 au sein de la communauté européenne. De plus, les essences désulfurées doivent également satisfaire aux spécifications en terme de pouvoir corrosif. Le pouvoir corrosif des essences est essentiellement dû à la présence de composés soufrés acides tels que les mercaptans.

Les essences désulfurées doivent donc contenir peu de mercaptans pour limiter leur corrosivité.

La charge à traiter est généralement une coupe essence contenant du soufre telle que par exemple une coupe essence issue d'une unité de cokéfaction (coking), de viscoréduction (visbreaking), de vapocraquage ou de craquage catalytique (FCC). Ladite charge est de préférence constituée d'une coupe essence issue d'une unité de craquage catalytique dont l'intervalle de distillation est typiquement compris entre 70°C et environ 250°C.

Dans la suite du texte on parlera de manière générale d'essence de craquage catalytique en élargissant cette définition à des essences pouvant contenir en plus d'une majeure partie d'essence issue d'une unité de craquage catalytique, des fractions d'essence issues d'autres unités de conversion.

Les essences de craquage catalytique peuvent constituer 30% à 50 % en volume du pool essence et présentent généralement des teneurs en oléfines et en soufre élevés. Or, le soufre présent dans les essences reformulées est imputable, à près de 90%, à l'essence issue du craquage catalytique. La désulfuration des essences, et principalement des essences de FCC, est donc d'une importance cruciale pour le respect des normes en vigueur et à venir.

### Examen de l'art antérieur

L'hydrotraitement ou l'hydrodésulfuration des essences de craquage catalytique, lorsqu'il est réalisé dans des conditions classiques, permet de réduire la teneur en soufre de la coupe. Cependant, ces procédés présentent l'inconvénient majeur d'entraîner une chute très importante de l'indice d'octane de la coupe, en raison de l'hydrogénation d'une partie importante, voire de la totalité des oléfines dans les conditions habituelles de l'hydrotraitement.

Il existe des procédés permettant de désulfurer profondément les essences de FCC tout en maintenant l'indice d'octane à un niveau acceptable.

Ces procédés sont, pour la plupart, basés sur le principe de l'hydrodésulfuration sélective visant à transformer les composes soufrés en H2S, tout en limitant l'hydrogénation des oléfines en paraffines, transformation qui induit une perte d'octane importante.

Toutefois, l'efficacité de ces procédés est limitée par la formation de mercaptans dits de recombinaison issus de l'addition de l'H2S formé dans le réacteur avec les oléfines résiduelles. La formation de ces mercaptans de recombinaison est en particulier décrite dans le brevet US 6,231,754 et la demande de brevet WO01/40409 qui enseignent diverses combinaisons de conditions opératoires et de catalyseurs permettant de limiter la formation de mercaptans de recombinaison.

D'autres solutions au problème de la formation des mercaptans de recombinaison sont basées sur un traitement des essences partiellement désulfurées pour en extraire les dits mercaptans de recombinaison. Certaines de ces solutions sont décrites dans les demandes de brevets WO 02/28988 ou WO 01/79391.

Le procédé décrit dans la présente invention permet de diminuer significativement la formation de mercaptans de recombinaison, et de limiter la perte d'octane au cours de l'étape de désulfuration, sans faire appel à une étape complémentaire de traitement de l'essence. En effet, il a été trouvé par les inventeurs qu'il était possible d'améliorer les performances des procédés de désulfuration sélective des essences, en recyclant une fraction de l'essence désulfurée.

Il a été en effet observé qu'en mélangeant la charge à traiter avec une fraction de l'essence désulfurée, il était possible de diminuer significativement la fraction de composés soufrés présents sous forme de mercaptans dans les effluents désulfurés, tout en maintenant l'octane à des niveaux élevés.

La mise en oeuvre de recyclages appropriés pour désulfurer les essences est décrite dans certaines publications, mais dans des conditions et pour répondre à des problématiques différentes de l'objet de l'invention.

Par exemple, il est enseigné dans le brevet US 2,431,920 que les réactions de désulfuration, hydrogénation et déshydrogénation des essences sont améliorées en recyclant une fraction de l'effluent désulfurée afin de limiter la teneur en soufre de la charge à moins de 0,1% poids.

Le brevet US 2,431,920 concerne des fractions essences qui contiennent plus de 0,1 % poids de soufre (soit plus de 1000 ppm poids) afin de désulfurer ces fractions et de saturer un moins une partie des oléfines.

Les brevets EP 1 369 466, US 5 968 346 et US 2004/0226863 décrivent également des procédés d'hydrodésulfuration.

La présente invention se différentie de l'art antérieur car elle est destinée à désulfurer d'une manière très poussée des essences qui contiennent moins de 0,1 % poids de soufre, tout en limitant précisément le taux d'hydrogénation des oléfines ainsi que la formation de mercaptans.

### Description sommaire de la figure:

La figure 1 représente un schéma du procédé selon l'invention dans lequel on a représenté en pointillé les éléments facultatifs du procédé.

### Description sommaire de l'invention:

L'invention peut être décrite comme un procédé_d'hydrodésulfuration d'une essence contenant moins de 0,1 %poids de soufre, issue d'une unité de craquage catalytique, ou d'une essence issue d'autres unités de conversion, et contenant de préférence au moins une partie d'essence de craquage catalytique, comprenant au moins un réacteur d'hydrodésulfuration utilisant un catalyseur bimétallique travaillant à une VVH comprise entre 0,1 h⁻¹ et 20 h⁻¹, une température comprise entre 220°C et 350°C, et une pression comprise entre 0,1 MPa et 5 MPa ( 1MPa = 10⁶ Pascal= 10 bars), caractérisé par le recyclage d'une fraction de l'essence désulfurée à l'entrée du réacteur d'hydrodésulfuration, le taux de recyclage étant compris entre 0,2 et 2 fois le débit d'essence à désulfurer.

Le réacteur d'hydrodésulfuration utilisé dans le procédé selon l'invention sera généralement un réacteur en lit fixe, la taille des grains de catalyseur étant de l'ordre de quelques millimètres, et préférentiellement comprise entre 1 et 4 mm.

Le catalyseur utilisé dans le procédé comprend au moins un élément du groupe VIII et un élément du groupe Vlb, déposés sur un support poreux, l'élément du groupe VIII étant de préférence du fer, du cobalt ou du nickel, de préférence du cobalt et l'élément du groupe Vlb étant de préférence du molybdène ou du tungstène, de préférence du molybdène.

Le catalyseur d'hydrodésulfuration est constitué d'un support poreux de surface spécifique inférieure à 200 m²/gramme.

Le procédé selon l'invention peut dans certains cas faire appel à un réacteur de finition situé en aval du réacteur d'hydrodésulfuration, le dit réacteur de finition utilisant soit un catalyseur monométallique, soit un catalyseur bimétallique du même type que celui utilisé dans le réacteur d'hydrodésulfuration.

Dans le cas où le procédé comporte un réacteur de finition, il est particulièrement avantageux d'effectuer le recyclage d'une partie au moins de l'essence désulfurée en un point situé entre le réacteur d'hydrodésulfuration et le réacteur de finition.

Il est également particulièrement avantageux d'effectuer le recyclage d'une partie au moins de l'essence désulfurée entre deux lits catalytique du réacteur d'hydrodésulfuration (ou d'un des réacteurs d'hydrodésulfuration lorsqu'ils sont plusieurs à fonctionner en série ou en parallèle).

### Description détaillée de l'invention :

L'invention concerne un procédé de désulfuration d'essences contenant moins de 0,1% poids de soufre sous la forme de tout type de composés soufrés (1000 ppm poids), de préférence moins de 950 ppm poids de soufre, de manière plus préférée moins de 900 ppm de soufre et de manière très préférée moins de 850 ppm de soufre, et comprenant tout type de composés chimique et notamment des oléfines. Le présent procédé trouve particulièrement son application dans la transformation des essences de conversion, et en particulier les essences en provenance du craquage catalytique, du craquage catalytique en lit fluide (FCC), d'un procédé de cokéfaction, d'un procédé de viscoréduction, ou d'un procédé de pyrolyse.

Le procédé selon l'invention permet de produire une essence à très faible teneur en soufre et à indice d'octane amélioré. La teneur en soufre de l'essence obtenue au moyen du procédé selon l'invention est ainsi généralement inférieure à 30 ppm poids, de préférence inférieure à 28 ppm poids, et de manière très préférée inférieure à 25 ppm poids. La teneur en mercaptans de ladite essence est de préférence inférieure à 25 ppm poids, de manière plus préférée inférieure ou égale à 22 ppm poids et de manière très préférée inférieure ou égale à 20 ppm poids.

Le procédé selon l'invention comprend au moins une étape d'hydrodésulfuration de l'essence à traiter suivie éventuellement d'une étape de finition de l'hydrodésulfuration.

L'hydrodésulfuration est mise en oeuvre dans au moins un réacteur à lit fixe pouvant comprendre plusieurs lits catalytiques séparés par une zone d'injection d'un fluide froid appelée zone de refroidissement, permettant de contrôler l'élévation de température le long du réacteur.

L'étape de finition est également mise en oeuvre dans au moins un réacteur à lit fixe pouvant comprendre plusieurs lits catalytiques.

Le recyclage de l'essence désulfurée pourra être réalisé, à l'entrée du réacteur d'hydrodésulfuration, ou entre deux lits consécutifs de catalyseur au niveau de la zone de refroidissement, ou bien encore entre le réacteur d'hydrodésulfuration et le réacteur de finition.

Quelque soit le ou les points de recyclage choisis, le débit total d'essence recyclée correspond à un débit compris entre 0,2 et 2 fois le débit d'essence à désulfurer, et de façon très préférée compris entre 0,2 et 1 fois le débit d'essence à désulfurer.

L'essence recyclée est caractérisée par le fait qu'elle présente une teneur en soufre inférieure à la teneur en soufre de l'essence à désulfurer, et de préférence, une teneur en soufre au moins deux fois plus faible que la teneur en soufre de l'essence à désulfurer.

Les conditions opératoires du réacteur d'hydrodésulfuration sont celles utilisées typiquement pour désulfurer sélectivement les essences oléfiniques. On opérera, par exemple, à une température comprise entre 220°C et 350°C, sous une pression générale comprise entre 0,1 et 5 MPa, de préférence entre 1 MPa et 3 MPa.

La vitesse spatiale sera généralement comprise entre environ 0,1 h⁻¹ et 20 h⁻¹ (exprimée en volume d'essence liquide à désulfurer par volume de catalyseur et par heure), de préférence entre 0,1 h⁻¹ et 10h⁻¹, et de manière très préférée entre 0,5 h⁻¹ et 8 h⁻¹.

Le rapport du débit d'hydrogène sur le débit d'essence à désulfurer sera généralement compris entre 50 litres/litre et 800 litres/litre, et de préférence entre 100 litres/litre et 400 litres/litre.

Le réacteur d'hydrodésulfuration contient au moins un lit de catalyseur d'hydrodésulfuration comprenant au moins un élément du groupe VIII, et un élément du groupe VIb, déposés sur un support poreux.

L'élément du groupe VIII est de préférence le fer, le cobalt ou le nickel.

L'élément du groupe Vlb est de préférence le molybdène ou le tungstène.

La teneur en élément du groupe VIII exprimée en oxyde est généralement comprise entre 0,5 % poids et 15 % poids, et de préférence entre 0,7 % poids et 10 % poids.

La teneur en métal du groupe Vlb est généralement comprise entre 1,5 % poids et 60% poids, et de préférence entre 2% poids et 50 % poids.

Le support poreux du catalyseur d'hydrodésulfuration est choisi dans le groupe constitué par la silice, l'alumine, le carbure de silicium ou un mélange quelconque des dits éléments du groupe.

Pour minimiser l'hydrogénation des oléfines, il est avantageux d'utiliser un support à base d'alumine dont la surface spécifique est inférieure à 200 m²/g, de préférence inférieure à 150 m²/g, et de façon très préférée inférieure à 100 m²/g.

La porosité du catalyseur d'hydrodésulfuration est telle que le diamètre moyen de pores est généralement supérieur à 20 nm, et de préférence compris entre 20 et 100 nm (1 nm= 1 nanomètre= 10⁻⁹ mètre).

La densité surfacique du métal du groupe Vlb est de préférence comprise entre 2.10⁻⁴ et 40.10⁻⁴ gramme d'oxyde dudit métal par m² de support, de préférence entre 4.10⁻⁴ et 16.10⁻⁴ gramme/m² de support.

Les éléments du groupe VIb et VIII étant actifs en hydrodésulfuration sous leur forme sulfurée, le catalyseur subit généralement une étape de sulfuration avant sa mise au contact de la charge à traiter.

Généralement, cette sulfuration est obtenue par un traitement thermique du solide durant lequel celui-ci est mis en contact avec un composé soufré décomposable et générateur de sulfure d'hydrogène. Le catalyseur peut également être directement mis en contact avec un flux gazeux comprenant du sulfure d'hydrogène.

Cette étape de sulfuration peut être effectuée ex situ ou in situ, c'est à dire à l'intérieur ou à l'extérieur du réacteur d'hydrodésulfuration.

De manière optionnelle, avant mise au contact de la charge, le catalyseur sulfuré pourra également été soumis à une étape de dépôt de carbone de façon à déposer une certaine teneur de carbone, de préférence inférieure ou égale à 2,8 % en poids.

Cette étape de dépôt de carbone vise à améliorer la sélectivité du catalyseur en réduisant préférentiellement l'activité hydrogénante du catalyseur.

De manière préférée, la teneur en carbone déposé est comprise entre 0,5% et 2,6 % poids. Cette étape de dépôt de carbone peut être effectuée avant, après, ou durant l'étape de sulfuration du catalyseur.

Le procédé peut faire appel à une étape de finition de l'hydrodésulfuration utilisant un catalyseur comprenant au moins un élément choisi parmi les éléments du groupe VIII, déposé sur un support poreux tel que par exemple de l'alumine ou de la silice.

La teneur en élément du groupe VIII est comprise entre 1% et 60 % poids, et de préférence entre 2% et 20% poids. Le dit élément du groupe VIII est introduit sous forme d'oxyde métallique, puis il est sulfuré avant son utilisation.

Cette étape de finition est principalement mise en oeuvre pour décomposer les composés soufrés saturés tels que les mercaptans ou sulfures contenus dans l'effluent de l'hydrodésulfuration.

Lorsqu'elle est présente, cette étape de finition est réalisée à une température supérieure à l'étape d'hydrodésulfuration.

Selon un autre mode particulier de réalisation de l'invention, l'étape de finition sera réalisée sur un catalyseur d'hydrodésulfuration comprenant au moins un élément du groupe VIII et un élément du groupe Vlb, déposés sur un support poreux.

L'élément du groupe VIII est de préférence le fer, le cobalt ou le nickel.

L'élément du groupe Vlb est de préférence le molybdène ou le tungstène.

La teneur en élément du groupe VIII exprimée en oxyde est comprise entre 0,5 % poids et 10 % poids et de préférence entre 0,7 % poids et 5 % poids.

La teneur en métal du groupe Vlb est comprise entre 1,5 % poids et 50% poids, et de préférence entre 2% poids et 20 % poids.

Le support poreux est choisi dans le groupe constitué par la silice, l'alumine, le carbure de silicium ou un mélange quelconque des dits éléments constitutifs.

Pour minimiser l'hydrogénation des oléfines, il est avantageux d'utiliser un support à base d'alumine dont la surface spécifique est inférieure à 200 m²/g, de préférence inférieure à 150 m²/g, et de façon très préférée inférieure à 100 m²/g.

La porosité du catalyseur utilisé dans l'étape de finition est telle que le diamètre moyen de pores est supérieur à 20 nm, et de préférence compris entre 20nm et 100 nm.

La densité surfacique du métal du groupe Vlb est de préférence comprise entre 2.10⁻⁴ et 40.10⁻⁴ gramme d'oxyde dudit métal par m² de support, de préférence entre 4.10⁻⁴ et 16.10⁻⁴ g/m².

Le catalyseur de l'étape de finition est caractérisé par une activité catalytique généralement comprise entre 1% et 90%, préférentiellement comprise entre 1% et 70%, et de manière très préférée comprise entre 1% et 50% de l'activité catalytique du catalyseur principal de l'hydrodésulfuration.

La description suivante du procédé sera mieux comprise à la lecture de la figure 1 jointe qui n'est nullement limitative des différentes configurations que peut prendre le procédé selon l'invention.

La figure 1 montre un réacteur d'hydrodésulfuration divisé en deux lits catalytiques, et un réacteur de finition divisé en deux lits catalytiques.

Plusieurs réacteurs d'hydrodésulfuration fonctionnant en parallèle ou en série, et plusieurs réacteurs de finition fonctionnant en parallèle ou en série sont parfaitement possibles et restent dans le cadre de l'invention.

De même, la division de chaque réacteur en plus de deux lits catalytiques reste parfaitement dans le cadre de l'invention. Le cadre en pointillé autour du réacteur de finition signifie que cette étape de finition est facultative.

L'essence à traiter est introduite par la ligne (1) puis mélangée à de l'hydrogène introduit par la ligne (2) et chauffée par un train d'échangeur et/ou un four (11). L'hydrogène de la ligne (2) est constitué d'un mélange de l'hydrogène recyclé par la ligne (10) et de l'hydrogène d'appoint introduit par la ligne (23).

Le mélange porté à la température et la pression nécessaires pour atteindre le taux de désulfuration désiré, se trouve généralement en phase vapeur dans la ligne (3).

Il est envoyé dans un réacteur (12) contenant au moins un lit de catalyseur d'hydrodésulfuration mis en oeuvre en lit fixe.

L'effluent du réacteur (12) contient les hydrocarbures et les composés soufrés qui n'ont pas réagi, les paraffines issues de l'hydrogénation des oléfines, l'H₂S issu de la décomposition des composés soufrés, et des mercaptans de recombinaison issus des réactions d'addition de l'H₂S sur les oléfines.

L'effluent du réacteur (12) est envoyé par la ligne (4) dans un train d'échange (13) afin de condenser la fraction hydrocarbonée (la partie de la figure 1 dans le rectangle en trait discontinu est alors absente du schéma de procédé selon cette variante).

Le mélange d'hydrocarbures liquides et d'hydrogène est alors séparé dans un ballon séparateur (14) qui permet de récupérer en fond une fraction liquide par la ligne (6) constituée majoritairement de l'essence désulfurée, et en tête, une fraction gazeuse par la ligne (5) constituée majoritairement d'hydrogène et d'H₂S.

L'effluent gazeux est dirigé par la ligne (5) vers une section de lavage (15) afin de séparer l'H₂S de l'hydrogène.

L'effluent liquide amené par la ligne (6) est détendu et injecté dans une colonne de stripage (17) qui permet d'extraire en tête, par la ligne (9), l'H₂S résiduel dissous dans les hydrocarbures.

L'essence désulfurée est récupérée en fond de colonne de stripage par la ligne (7). Une fraction de cette essence désulfurée est prélevée par la ligne (8) et mélangée à la charge introduite par la ligne (1).

Selon un autre mode de réalisation du procédé, l'hydrodésulfuration réalisée dans le réacteur (12) est suivie d'une étape de finition de l'hydrodésulfuration réalisée dans le réacteur de finition (19). Dans ce cas, le mélange réactionnel récupéré à la ligne (4) peut être réchauffé par un train d'échange ou un four (18) puis envoyé dans le réacteur de finition (19) (mise en oeuvre de la partie de la figure 1 située dans le rectangle en trait discontinu).

Le recyclage d'une fraction de l'essence désulfurée peut être réalisé soit par la ligne (1), à l'entrée du réacteur d'hydrodésulfuration, soit par la ligne (20) entre deux lits de catalyseur du réacteur d'hydrodésulfuration (12), soit par la ligne (22) entre deux lits de catalyseur du réacteur de finition (19), soit par la ligne (21) entre le réacteur d'hydrodésulfuration (12) et le réacteur de finition (19).

Une combinaison de l'ensemble de ces recyclages est également possible et reste parfaitement dans le cadre de l'invention. On entend par combinaison de recyclages le fait qu'une partie de l'essence désulfurée peut être recyclée en chacun des différents points de recyclage précédemment énumérés. Dans ce cas la répartition du débit de recyclage entre les différents points de recyclage peut être absolument quelconque.

### Exemple 1 (selon l'art antérieur)

Un réacteur d'hydrodésulfuration fonctionnant en continu est chargé de 100 ml ( ml est l'abréviation de millilitre) de catalyseur HR806 commercialisé par la société Axens. Ce catalyseur à base d'oxydes de cobalt et de molybdène est sulfuré par un mélange d'H2 et de DMDS dans des conditions classiques de sulfuration, afin de transformer au moins 80% des oxydes métalliques de molybdène et de cobalt en sulfures.

Les caractéristiques de l'essence A issue d'une unité de craquage catalytique sont rassemblées dans le tableau 1.

**Tableau 1**

| Analyse essence A | |
|---|---|
| Soufre, ppm | 924 ppm poids |
| Indice de brome, mg/100ml | 50 |
| Point initial distillation simulée | 54°C |
| Point final distillation simulée | 210°C |
| | |

Cette essence est traitée sur le catalyseur HR806 dans les conditions suivantes :
Température = 285 °C
Pression = 2,5 MPa
Débit de charge = 400 ml/h
Débit d'hydrogène = 144 l/h

A la sortie du réacteur d'hydrodésulfuration, le mélange réactionnel est refroidi et l'essence est séparée de l'hydrogène dans un séparateur gaz/liquide.

L'essence récupérée est strippée par un débit d'azote afin d'éliminer l'H₂S résiduel puis analysée.

L'essence produite contient 32 ppm de soufre, dont 22 ppm sous forme de mercaptans, et un indice de brome de 30 mg/100ml.

### Exemple 2 (selon l'invention).

Un essai est conduit sur l'essence A dans des conditions similaires à l'exemple 1. Une fraction de la recette liquide issue du stripper est renvoyée vers le pot de charge à l'aide d'une pompe. Le taux de recycle est calculé comme étant le débit de recycle divisé par le débit de charge fraîche.

Les conditions de l'essai sont les suivantes :
Pression = 2,5 MPa
Débit de charge à désulfurer = 400 ml/h
Débit d'hydrogène = 144 l/h

La température est ajustée par incréments de 1°C afin d'obtenir environ 30 ppm de soufre dans la recette.

Le débit de recycle est ajusté afin d'obtenir des taux de recycle dans une plage de 0,2 à 3. Pour chaque taux de recycle, un échantillon d'essence désulfurée est récupéré et analysé. Le tableau 2 présente les analyses réalisées sur les différents échantillons.

| | | | | | |
|---|---|---|---|---|---|
| Taux de recycle | 0,2 | 0,5 | 1 | 2 | 3 |
| débit total l/h | 0,48 | 0,6 | 0,8 | 1,2 | 1,6 |
| Température, °C | 285 | 285 | 286 | 289 | 291 |

### Analyse de la recette

| | | | | | |
|---|---|---|---|---|---|
| S, ppm | 29 | 29 | 30 | 29 | 30 |
| RSH, ppm | 20 | 19 9 | 17 | 13 | 10 |
| IBr mg/100 ml | 30,5 | 31,4 | 31,9 | 31,3 | 30,7 |

L'opération du réacteur avec recyclage d'une fraction de la recette permet, pour une même teneur en soufre dans la recette, de produire une essence présentant une teneur en mercaptans diminuée et une teneur en oléfines plus élevée.

Lorsque le taux de recyclage augmente, la teneur en mercaptans de l'effluent diminue, et la teneur en oléfines de l'effluent mesuré par l'indice de brome (IBr) reste stationnaire, ce qui préserve la valeur de l'indice d'octane.

## Revendications

1. Procédé d'hydrodésulfuration d'une essence contenant moins de 0,1% poids de soufre, issue d'une unité de craquage catalytique ou d'autres unités de conversion, ledit procédé comprenant au moins un réacteur d'hydrodésulfuration utilisant un catalyseur bimétallique travaillant à une VVH comprise entre 0,1 h⁻¹ et 20 h⁻¹, une température comprise entre 220°C et 350°C, et une pression comprise entre 0,1 MPa et 5 MPa, et comprenant le recyclage d'une fraction de l'essence désulfurée à l'entrée du réacteur d'hydrodésulfuration avec un taux de recyclage compris entre 0,2 et 2 fois le débit d'essence à désulfurer.

2. Procédé d'hydrodésulfuration selon la revendications 1 dans lequel le réacteur d'hydrodésulfuration fonctionne à une VVH comprise entre 0,1 h⁻¹ et 10 h⁻¹, et préférentiellement comprise entre 2 h⁻¹ et 8h⁻¹, et à une pression comprise entre 1 MPa et 3 MPa avec un rapport volumique hydrogène /charge compris entre 50 litres/litre et 800 litres/litre, et préférentiellement compris entre 100 litres/litre et 400 litres/litre.

3. Procédé d'hydrodésulfuration selon l'une quelconque des revendications 1 à 2 dans lequel le catalyseur utilisé comprend au moins un élément du groupe VIII et un élément du groupe VIb, déposés sur un support poreux, l'élément du groupe VIII étant de préférence du fer, du cobalt ou du nickel, et l'élément du groupe VIb étant de préférence du molybdène ou du tungstène.

4. Procédé d'hydrodésulfuration selon l'une quelconque des revendications 1 à 3 dans lequel la teneur en élément du groupe VIII exprimée en oxyde est comprise entre 0,5 % poids et 15 % poids, et de préférence entre 0,7 % poids et 10 % poids, et la teneur en métal du groupe VIb est comprise entre 1,5 % poids et 60% poids, et de préférence comprise entre 2% poids et 50 % poids.

5. Procédé d'hydrodésulfuration selon l'une quelconque des revendications 1 à 4 dans lequel le catalyseur d'hydrodésulfuration comprend un support poreux de surface spécifique inférieure à 200 m²/gramme, préférentiellement inférieure à 150 m²/g, et de manière encore préférée inférieure à 100 m²/gramme.

6. Procédé d'hydrodésulfuration selon l'une quelconque dès revendications 1 à 5 dans lequel le catalyseur a subi, avant sa mise en contact avec la charge, une étape de dépôt de carbone, de façon que le dit dépôt de carbone représente une teneur inférieure ou égale à 2,8 % poids du dit catalyseur et préférentiellement comprise entre 0,5% et 2,6% poids.

7. Procédé d'hydrodésulfuration selon l'une quelconque des revendications 1 à 6 dans lequel le réacteur d'hydrodésulfuration est suivi d'un réacteur de finition et dans lequel le catalyseur utilisé dans le réacteur de finition a une teneur en élément du groupe VIII, exprimée en oxydes, comprise entre 0,5% et 10 % poids, et de préférence comprise entre 0,7% et 5% poids, et a une teneur en élément du groupe VIb comprise entre 1,5% et 50 % poids, et de préférence comprise entre 2% et 20 % poids.

8. Procédé d'hydrodésulfuration selon l'une quelconque des revendications 1 à 7 dans lequel le catalyseur utilisé dans le réacteur de finition a une activité catalytique comprise entre 1% et 70 %, et préférentiellement comprise entre 1% et 50 % de l'activité catalytique du catalyseur utilisé dans le réacteur d'hydrodésulfuration.

9. Procédé d'hydrodésulfuration selon l'une quelconque des revendications 1 à 6 dans lequel le réacteur d'hydrodésulfuration est suivi d'un réacteur de finition et dans lequel le catalyseur utilisé dans le réacteur de finition est un catalyseur monométallique contenant un élément du groupe VIII dont la teneur exprimée en oxydes est comprise entre 1% et 60 % poids, et de préférence comprise entre 2% et 20 % poids.

10. Procédé d'hydrodésulfuration selon l'une quelconque des revendications 1 à 9 dans lequel le recyclage d'une partie de l'essence désulfurée se fait en un point situé entre le réacteur d'hydrodésulfuration et le réacteur de finition.

11. Procédé d'hydrodésulfuration selon l'une quelconque des revendications 1 à 9 dans lequel le recyclage d'une partie de l'essence désulfurée se fait entre deux lits catalytiques situés dans un même réacteur d'hydrodésulfuration.

## Claims

1. A process for hydrodesulphurizing a gasoline containing less than 0.1 % by weight of sulphur derived from a catalytic cracking unit or from other conversion units, said process comprising at least one hydrodesulphurization reactor using a bimetallic catalyst operating at a HSV in the range 0.1 h⁻¹ to 20 h⁻¹, a temperature in the range 220°C to 350°C and a pressure in the range 0.1 MPa to 5 MPa, and comprising recycling a fraction of the desulphurized gasoline to the inlet to the hydrodesulphurization reactor with a recycle ratio in the range 0.2 to 2 times the flow rate of the gasoline to be desulphurized.

2. A hydrodesulphurization process according to claim 1, in which the hydrodesulphurization reactor functions at a HSV in the range 0.1 h⁻¹ to 10 h⁻¹, preferably in the range 2 h⁻¹ to 8 h⁻¹, and at a pressure in the range 1 MPa to 3 MPa with a hydrogen/feed volume ratio in the range 50 litres/litre to 800 litres/litre, preferably in the range 100 litres/litre to 400 litres/litre.

3. A hydrodesulphurization process according to claim 1 or claim 2, in which the catalyst employed comprises at least one element from group VIII and an element from group VIb, deposited on a porous support, the group VIII element preferably being iron, cobalt or nickel, and the group VIb element preferably being molybdenum or tungsten.

4. A hydrodesulphurization process according to any one of claims 1 to 3, in which the amount of group VIII element, expressed as the oxide, is in the range 0.5% by weight to 15% by weight, preferably in the range 0.7% by weight to 10% by weight, and the amount of group VIb metal is in the range 1.5% by weight to 60% by weight, preferably in the range 2% by weight to 50% by weight.

5. A hydrodesulphurization process according to any one of claims 1 to 4, in which the hydrodesulphurization catalyst comprises a porous support with a specific surface area of less than 200 m²/gram, preferably less than 150 m²/g, and more preferably less than 100 m²/g.

6. A hydrodesulphurization process according to any one of claims 1 to 5 in which, prior to bringing it into contact with the feed, the catalyst undergoes a step for depositing carbon such that said carbon deposit represents an amount of 2.8% by weight or less of said catalyst, preferably in the range 0.5% to 2.6% by weight.

7. A hydrodesulphurization process according to any one of claims 1 to 6, in which the hydrodesulphurization reactor is followed by a finishing reactor and in which the catalyst used in the finishing reactor has an amount of group VIII element, expressed as the oxide, in the range 0.5% to 10% by weight, preferably in the range 0.7% to 5% by weight, and has an amount of group VIb element in the range 1.5% to 50% by weight, preferably in the range 2% to 20% by weight.

8. A hydrodesulphurization process according to any one of claims 1 to 7, in which the catalyst used in the finishing reactor has a catalytic activity in the range 1% to 70%, preferably in the range 1% to 50% of the catalytic activity of the catalyst used in the hydrodesulphurization reactor.

9. A hydrodesulphurization process according to any one of claims 1 to 6, in which the hydrodesulphurization reactor is followed by a finishing reactor and in which the catalyst used in the finishing reactor is a monometallic catalyst containing a group VIII element the amount of which, expressed as the oxide, is in the range 1% to 60% by weight, preferably in the range 2% to 20% by weight.

10. A hydrodesulphurization process according to any one of claims 1 to 9, in which the recycle of a portion of the desulphurized gasoline is made to a point located between the hydrodesulphurization reactor and the finishing reactor.

11. A hydrodesulphurization process according to any one of claims 1 to 9, in which the recycle of a portion of the desulphurized gasoline is made between two catalytic beds located in the same hydrodesulphurization reactor.

## Patentansprüche

1. Verfahren zur Hydroentschwefelung eines Benzins, das weniger als 0,1 Gew.-% Schwefel enthält, das aus einer Einheit zum katalytischen Cracken oder anderen Umwandlungseinheiten stammt, wobei das Verfahren mindestens einen Reaktor zur Hydroentschwefelung umfasst, in dem ein Bimetallkatalysator verwendet wird, der bei einer HSV im Bereich zwischen 0,1 h⁻¹ und 20 h⁻¹, einer Temperatur im Bereich zwischen 220 °C und 350 °C und einem Druck im Bereich zwischen 0,1 MPa und 5 MPa arbeitet, und der das Recyceln einer Fraktion des entschwefelten Benzins zum Eingang des Reaktors zur Hydroentschwefelung mit einer Recyclingrate im Bereich zwischen 0,1 und 3 Mal der zu entschwefelnden Benzindurchflussmenge umfasst.

2. Verfahren zur Hydroentschwefelung nach Anspruch 1, wobei der Reaktor zur Hydroentschwefelung bei einer HSV im Bereich zwischen 0,1 h⁻¹ und 10 h⁻¹, und vorzugsweise im Bereich zwischen 2 h⁻¹ und 8 h⁻¹, und einem Druck im Bereich zwischen 1 MPa und 3 MPa mit einem Volumenverhältnis Wasserstoff/Beschickung im Bereich zwischen 50 Litern/Liter und 800 Litern/Liter, und vorzugsweise im Bereich zwischen 100 Liter/Liter und 400 Liter/Liter funktioniert.

3. Verfahren zur Hydroentschwefelung nach einem der Ansprüche 1 bis 2, wobei der verwendete Katalysator mindestens ein Element der Gruppe VIII und ein Element der Gruppe VIb umfasst, die auf einem porösen Träger abgelagert sind, wobei das Element der Gruppe VIII bevorzugt Eisen, Cobalt oder Nickel ist, und das Element der Gruppe VIb bevorzugt Molybdän oder Wolfram ist.

4. Verfahren zur Hydrodentschwefelung nach einem der Ansprüche 1 bis 3, wobei der Gehalt an dem Element der Gruppe VIII, ausgedrückt in Oxid, im Bereich zwischen 0,5 Gew.-% und 15 Gew.-%, und bevorzugt zwischen 0,7 Gew.-% und 10 Gew.-% liegt, und der Gehalt an dem Metall der Gruppe VIb im Bereich zwischen 1,5 Gew.-% und 60 Gew.-%, und bevorzugt im Bereich zwischen 2 Gew.-% und 50 Gew.-% liegt.

5. Verfahren zur Hydroentschwefelung nach einem der Ansprüche 1 bis 4, wobei der Katalysator zur Hydroentschwefelung einen porösen Träger mit einer spezifischen Oberfläche kleiner als 200 m²/Gramm, vorzugsweise kleiner als 150 m²/g, und noch stärker bevorzugt kleiner als 100 m²/Gramm umfasst.

6. Verfahren zur Hydroentschwefelung nach einem der Ansprüche 1 bis 5, wobei der Katalysator, bevor er mit der Beschickung in Kontakt gebracht wird, einem Schritt der Kohlenstoffablagerung unterzogen wurde, so dass die Kohlenstoffablagerung einen Gehalt von kleiner oder gleich 2,8 Gew.-% des Katalysators und vorzugsweise im Bereich zwischen 0,5 Gew.-% und 2,6 Gew.-% darstellt.

7. Verfahren zur Hydroentschwefelung nach einem der Ansprüche 1 bis 6, wobei auf den Reaktor zur Hydroentschwefelung ein Reaktor zur Endbearbeitung folgt, und wobei der Katalysator, der in dem Reaktor zur Endbearbeitung verwendet wird, einen Gehalt an dem Element der Gruppe VIII, ausgedrückt in Oxiden, im Bereich zwischen 0,5 Gew.-% und 10 Gew.-%, und bevorzugt im Bereich zwischen 0,7 Gew.-% und 5 Gew.-%, und einem Gehalt an dem Element der Gruppe VIb im Bereich zwischen 1,5 Gew.-% und 50 Gew.-%, und bevorzugt im Bereich zwischen 2 Gew.-% und 20 Gew.-% enthält.

8. Verfahren zur Hydroentschwefelung nach einem der Ansprüche 1 bis 7, wobei der Katalysator, der in dem Reaktor zur Endbearbeitung verwendet wird, eine katalytische Aktivität im Bereich zwischen 1 % und 70 %, und vorzugsweise im Bereich zwischen 1 % und 50 % der katalytischen Aktivität des Katalysators, der in dem Reaktor zur Hydroentschweflung verwendet wird, aufweist.

9. Verfahren zur Hydroentschwefelung nach einem der Ansprüche 1 bis 6, wobei auf den Reaktor zur Hydroentschwefelung ein Reaktor zur Endbearbeitung folgt, und wobei der Katalysator, der in dem Reaktor zur Endbearbeitung verwendet wird, ein monometallischer Katalysator ist, der ein Element der Gruppe VIII enthält, dessen Gehalt, ausgedrückt in Oxiden, im Bereich zwischen 1 Gew.-% und 60 Gew.-%, und bevorzugt im Bereich zwischen 2 Gew.-% und 20 Gew.-% liegt.

10. Verfahren zur Hydroentschwefelung nach einem der Ansprüche 1 bis 9, wobei das Recycling eines Teils des entschwefelten Benzins an einem Punkt erfolgt, der zwischen dem Reaktor zur Hydroentschwefelung und dem Reaktor zur Endbearbeitung liegt.

11. Verfahren zur Hydroentschwefelung nach einem der Ansprüche 1 bis 9, wobei das Recycling eines Teils des entschwefelten Benzins zwischen zwei katalytischen Betten erfolgt, die im gleichen Reaktor zur Hydroentschwefelung liegen.
